# FASCICULE DE BREVET EUROPEEN

(11) **EP 0 461 026 B1**
(45) Date de publication et mention de la délivrance du brevet: **28.07.1993**
(21) Numéro de dépôt: 91401458.4
(22) Date de dépôt: 05.06.1991
(51) Int. Cl.: F23R 3/28, F23R 3/30

(54) **Ensemble d'injection pour turbomachine, comprenant un bol de prévaporisation**
Brennstoffeinspritzvorrichtung mit Vorverdampfer
Fuel injection assembly for turbomachine, including preevaporation chamber

(30) Priorité: 05.06.1990 FR 9006947
(43) Date de publication de la demande: 11.12.1991
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Forestier, Alexandre, Vaux le Penil, F-77000 Melun (FR)
(74) Mandataire: Moinat, François

(56) Documents cités:
- EP-A- 0 214 393
- GB-A- 2 073 398
- US-A- 3 273 343

## Description

La présente invention concerne le montage des chambres de combustion de turbomachines.

La plupart des turbomachines actuelles, notamment les turboréacteurs d'aviation, sont équipées de chambres de combustion annulaires et comportent, disposés entre les injecteurs de carburant et la chambre de combustion proprement dite, des bols de prévaporisation de carburant.

Un exemple de tels bols de prévaporisation est décrit dans le document FR-A-2 479 952.

Ces bols de prévaporisation sont montés mobiles dans leur logement, ceci pour tenir compte des mouvements relatifs importants qui se produisent en fonctionnement entre injecteurs et chambres.

Les bols doivent donc être montés flottants radialement par rapport à la chambre et axialement par rapport aux injecteurs.

D'autre part, les turboréacteurs actuels sont conçus de façon modulaire et la séquence de montage des chambres de combustion s'effectue par assemblage de la chambre équipée de ses bols de prévaporisation, à l'intérieur du carter de chambre, lui-même équipé de ses injecteurs. Cet assemblage s'effectue, moteur en position horizontale.

Or dans cette position, la mobilité radiale des bols par rapport à la chambre fait que ceux-ci prennent par gravité, une position basse excentrée de plusieurs millimètres par rapport à leur axe théorique.

De ce fait, le risque existe, lors du centrage des bols sur leurs injecteurs respectifs, de soumettre ces derniers à des contraintes inacceptables.

La présente invention a pour but d'éviter ce type de risques lors du montage tout en conservant aux bols la possibilité de coulisser radialement dans leur logement et d'absorber en fonctionnement les mouvements relatifs entre chambre et injecteurs.

L'invention a donc pour objet un ensemble d'injection de carburant à l'intérieur d'une chambre de combustion de turbomachine, monté sur la paroi délimitant ladite chambre et comprenant un bol de prévaporisation monté flottant par rapport à la paroi de la chambre de combustion, parallèlement à une direction déterminée. Une partie d'une structure solidaire du bol de prévaporisation et une partie solidaire de la paroi de la chambre de combustion sont alignées sensiblement parallèlement à ladite direction déterminée, et, sont susceptibles d'être disposées à une distance variable l'une de l'autre. Selon l'invention, un aimant au moins est fixé sur l'une desdites parties et est apte à coopérer avec l'autre partie pour s'y fixer ou au contraire s'en détacher, dans le premier cas, maintenant en position le bol de prévaporisation par rapport à la chambre de combustion, et, dans le deuxième cas, laissant ledit bol de prévaporisation libre de flotter par rapport à ladite partie de la paroi de la chambre de combustion.

Les avantageuses dispositions suivantes sont, en outre, de préférence adoptées :
- la partie de la structure solidaire du bol de prévaporisation est disposée à la partie supérieure dudit bol et en dessous de la partie solidaire de la paroi de la chambre de combustion, de manière que, dans la configuration de fixation dudit au moins un aimant sur la partie complémentaire de celle sur laquelle il est monté, ledit bol de prévaporisation soit suspendu à la paroi de la chambre de combustion ;
- une pastille magnétisable est fixée sur la partie complémentaire de celle sur laquelle est fixé l'aimant ;
- le ou les aimants sont des aimants permanents.

L'invention sera mieux comprise, et des caractéristiques secondaires et leurs avantages apparaîtront au cours de la description d'une réalisation donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une coupe longitudinale d'une chambre de combustion annulaire, la coupe étant effectuée au droit d'un dispositif d'injection dans une position du bol centrée par rapport à l'injecteur après montage ;
- la figure 2 est une coupe selon II-II de la figure 1 de la bride support, de la virole et du dispositif de montage conformes à l'invention ;
- les figures 3 et 4 sont des coupes similaires à celles des figures 1 et 2, dans lesquelles le bol, au moment du montage, est décentré radialement vers l'extérieur de la chambre.

La figure 1 représente une chambre de combustion annulaire, dont apparaissent les parois interne 1 et externe 2. Sur le dôme 3 de fond de chambre est percée une ouverture circulaire 4 à l'intérieur de laquelle est fixée une bride-support 5 circulaire comportant une partie aval cylindrique 5a, soudée extérieurement à l'intérieur de l'ouverture 4, et une partie amont 5b cylindrique à l'intérieur de laquelle est montée une bague d'arrêt 6, les deux parties cylindriques 5a et 5b de diamètres différents étant reliées par une partie centrale 5c plane.

Le bol de prévaporisation 7 comporte une virole interne 7a et une virole externe 7b, séparées en amont par des ailettes 8 formant une vrille de turbulence pour l'air de prévaporisation. Les deux viroles 7a et 7b forment un passage tronconique 7c en aval duquel la virole 7b s'évase en voile tronconique 7d formant le bol proprement dit.

Une paroi externe cylindrique 7e est soudée au bord aval de ce voile 7d. Sur le bord externe de la paroi 7e est soudée une virole de montage 9 dont la section droite est en équerre. La virole comporte donc une partie cylindrique 9a et une partie plane 9b.

Une languette 9c s'étend radialement sur le bord externe de la partie plane 9b de la virole de montage 9. La languette traverse une encoche 5d de la partie cylindrique 5b de la bride support de telle sorte que le bol peut coulisser radialement le long de l'axe XX′ de la bride support, ledit axe étant confondu avec le diamètre de la chambre qui porte le centre 0 du bol.

Lorsque le bol 7 équipé de sa virole 9 est monté dans la bride support, la bague d'arrêt 6 est alors soudée à l'intérieur de la bride support 5 de telle sorte que le seul jeu laissé à la virole 9 et donc au bol 7 est un jeu radial.

Une telle chambre de combustion comportant des bols de prévaporisation régulièrement répartis sur sa circonférence a les brides supports de ses bols orientées de telle sorte que leurs languettes 9c ainsi que la direction d'action de la force exercée par les moyens élastiques soient radiales.

L'injecteur 11 est monté sans jeu radial, mais flottant axialement à l'intérieur de la virole interne 7a du bol 7.

A l'intersection supérieure de la partie cylindrique 5b de la bride support 5 avec le diamètre XX′, un aimant permanent 15 est fixé, sur la face inférieure de ladite intersection de la partie cylindrique 5b. Cet aimant est disposé au-dessus d'une pastille magnétisable 12, elle-même fixée sur la face supérieure de l'intersection supérieure de la paroi externe cylindrique 7e du bol de prévaporisation avec le diamètre XX′. Les fixations de l'aimant permanent 15 et de la pastille magnétisable 12 sont réalisées par soudage 13 sur les pièces respectives.

La pastille magnétisable 12 et l'aimant permanent 15 sont disposés en regard l'un de l'autre, soit à faible distance mutuelle (figures 1 et 2), soit collés magnétiquement l'un sur l'autre (figures 3 et 4).

Pour le matériau de l'aimant permanent, le choix s'est porté sur un alliage anisotrope, le "TICONAL M" de la Société "GIFFEY-PRETRE" dont les caractéristiques magnétiques sont compatibles avec les conditions de fonctionnement notamment en température. En effet, celle-ci de 650°C est inférieure au point de Curie de cet alliage (860°C) bien qu'au-dessus de la température de changement de structure (550°C), ce qui conduit à une faible perte d'aimantation, de l'ordre de 2 %.

Pour la fermeture du flux, le matériau de la pastille magnétisable est du "Z12C13" (norme AFNOR).

Au moment du montage, le bol de prévaporisation 7 est suspendu à l'aimant permanent 15 dans la configuration des figures 3 et 4, ce qui évite le support direct du bol de prévaporisation par le nez 14 de l'injecteur 11, et protège ledit injecteur des contraintes correspondantes.

Pendant le fonctionnement de la chambre de combustion, après montage définitif du bol de prévaporisation 7, celui-ci est centré par rapport à l'axe 16 du nez 14 de l'injecteur (figures 1 et 2), et la force de suspension du bol de prévaporisation 7 par l'aimant permanent 15 est devenue inférieure aux efforts du montage, de sorte que la pastille magnétisable 12 a été détachée de l'aimant permanent 15.

Le nez 14 de l'injecteur 11 a alors la possibilité de se mouvoir librement par rapport au bol de prévaporisation 17 dans le sens de l'axe 16.

Au moment d'un démontage ultérieur, l'aimant permanent 15 restera prêt à recevoir la pastille magnétisable 12 et à soulager ainsi de nouveau le nez 14 de l'injecteur du poids du bol de prévaporisation.

## Revendications

1. Ensemble d'injection de carburant à l'intérieur d'une chambre de combustion de turbomachine, monté sur la paroi (1-2) délimitant ladite chambre et comprenant un bol de prévaporisation (7) monté flottant par rapport à la paroi de la chambre de combustion, parallèlement à une direction déterminée (XX′), une partie (7e) d'une structure solidaire du bol de prévaporisation (7) et une partie (5b) solidaire (3-4-5) de la paroi (1-2) de la chambre de combustion étant alignées sensiblement parallèlement à ladite direction déterminée (XX′), et, étant susceptibles d'être disposées à une distance variable l'une de l'autre, caractérisé en ce qu'un aimant (15) au moins est fixé sur l'une (5b) desdites parties et est apte à coopérer avec l'autre partie (7e) pour s'y fixer ou au contraire s'en détacher, dans le premier cas, maintenant en position le bol de prévaporisation (7) par rapport à la chambre de combustion, et, dans le deuxième cas, laissant ledit bol de prévaporisation (7) libre de flotter par rapport à ladite partie de la paroi de la chambre de combustion.

2. Ensemble selon la revendication 1, caractérisé en ce que la partie (7e) de la structure solidaire du bol de prévaporisation est disposée à la partie supérieure dudit bol et en dessous de la partie (5b) solidaire de la paroi de la chambre de combustion, de manière que, dans la configuration de fixation (figures 3,4) dudit au moins un aimant (15) sur la partie complémentaire (12) de celle sur laquelle il est monté, ledit bol de prévaporisation soit suspendu à la paroi de la chambre de combustion.

3. Ensemble selon l'une quelconque des revendications 1 et 2, caractérisé en ce qu'une pastille magnétisable (12) est fixée sur la partie complémentaire (7e) de celle (5b) sur laquelle est fixé l'aimant (15).

4. Ensemble selon l'une quelconque des revendications 1 à 3, caractérisé en ce que le ou les aimants (15) sont des aimants permanents.

## Patentansprüche

1. Brennstoffeinspritzvorrichtung im Inneren einer Turbotriebwerk-Brennkammer, die an der Wandung (1, 2) angebaut ist, die die genannte Kammer begrenzt, und aus einem Vorverdampfer (7) besteht, der gegenüber der Wandung der Brennkammer parallel zu einer bestimmten Richtung (XX') schwimmend eingebaut ist, aus einem Teil (7e) einer mit dem Vorverdampfer (7) fest verbundenen Struktur und einem Teil (5b), der mit der Wandung (1, 2) der Brennkammer fest verbunden ist (3, 4, 5), die genau parallel zu der genannten bestimmten Richtung (XX') ausgerichtet sind und in einem variablen Abstand zueinander angeordnet werden können, dadurch gekennzeichnet,
daß wenigstens ein Magnet (15) an einem (5b) der genannten Teile befestigt ist und geeignet ist, mit dem anderen Teil (7e) zusammenzuwirken, um sich an diesen zu haften oder im Gegenteil sich von diesem abzulösen, wobei er im ersten Fall den Vorverdampfer (7) zur Brennkammer in Stellung hält und im zweiten Fall den genannten Vorverdampfer (7) freigibt, so daß dieser gegenüber dem genannten Teil der Wandung der Brennkammer schwimmt.

2. Vorrichtung nach Anspruch 1, dadurch gekennzeichnet, daß der Teil (7e) der mit dem Vorverdampfer fest verbundenen Struktur an dem oberen Teil des genannten Vorverdampfers und unterhalb des Teils (5b), der mit der Wandung der Brennkammer fest verbunden ist, angeordnet ist, so daß bei der Haftungskonfiguration (Fig. 3, 4) des genannten mindestens einen Magneten (15) an dem Komplementärteil (12) zu dem, an dem er befestigt ist, der genannte Vorverdampfer an der Wandung der Brennkammer hängt.

3. Vorrichtung nach einem der Ansprüche 1 und 2, dadurch gekennzeichnet, daß ein magnetisierbares Plättchen (12) an dem Komplementärteil (7e) zu dem (5b), an dem der Magnet (15) befestigt ist, angebracht ist.

4. Vorrichtung nach einem der Ansprüche 1 bis 3, dadurch gekennzeichnet, daß der oder die Magnete (15) Dauermagnete sind.

## Claims

1. Assembly for injecting fuel inside a turbo-engine combustion chamber, which assembly is mounted on the wall (1-2) delimiting the said chamber and comprising a preevaporation bowl (7) mounted so as to float with respect to the wall of the combustion chamber, parallel to a predetermined direction (XX'), a part (7e) of a structure which is firmly secured to the preevaporation bowl (7) and a part (5b) which is secured (3-4-5) to the wall (1-2) of the combustion chamber being aligned substantially parallel to the said predetermined direction (XX'), and being capable of being arranged at a variable distance from each other, characterised in that at least one magnet (15) is fixed to one (5b) of the said parts and is able to interact with the other part (7e) in order to be fixed thereto or, on the other hand, to be detached therefrom, in the first case, holding the preevaporation bowl (7) in position with respect to the combustion chamber, and, in the second case, leaving the said preevaporation bowl (7) free to float with respect to the said part of the wall of the combustion chamber.

2. Assembly according to Claim 1, characterised in that the part (7e) of the structure which is secured to the preevaporation bowl is arranged at the upper part of the said bowl and below the part (5b) which is secured to the wall of the combustion chamber, so that, in the configuration (Figures 3, 4) for fixing the said at least one magnet (15) to the part (12) which is complementary to that part on which it is mounted, the said preevaporation bowl is suspended from the wall of the combustion chamber.

3. Assembly according to either of Claims 1 or 2, characterised in that a magnetisable pellet (12) is fixed to the part (7e) which is complementary to that part (5b) to which the magnet (15) is fixed.

4. Assembly according to any one of Claims 1 to 3, characterised in that the magnet or magnets (15) are permanent magnets.
